# EUROPÄISCHE PATENTSCHRIFT

(11) **EP 0 156 003 B1**
(45) Veröffentlichungstag und Bekanntmachung des Hinweises auf die Patenterteilung: **09.03.1988**
(21) Anmeldenummer: 84114708.5
(22) Anmeldetag: 04.12.1984
(51) Int. Cl.: H01J 23/04, H01J 3/02

(54) **Strahlerzeugersystem für Elektronenröhren, insbesondere Wander-feldrohren**
Electron gun for an electron tube, especially for a travelling-wave tube
Canon à électrons pour un tube à électrons, en particulier pour un tube à propagation d'ondes

(30) Priorität: 29.02.1984 DE 3407434
(43) Veröffentlichungstag der Anmeldung: 02.10.1985
(73) Patentinhaber: SIEMENS AKTIENGESELLSCHAFT, 80333 München (DE)
(72) Erfinder: Hübner, Erwin, Dr. rer. nat., D-8018 Grafing (DE)

(56) Entgegenhaltungen:
- EP-A- 0 020 253
- WO-A-84/00249
- DE-C- 715 185
- US-A- 3 100 273
- US-A- 3 746 087
- US-A- 3 963 955
- US-A- 3 983 442

## Beschreibung

Strahlerzeugersystem für Elektronenröhren, insbesondere Wanderfeldröhren.

Die Erfindung betrifft ein Strahlerzeugersystem nach dem Oberbegriff des Anspruchs 1. Ein derartiges Strahlerzeugersystem geht aus der US-A-3 100273 als bekannt hervor.

Weiterhin ist ein Strahlerzeugersystem mit einer strahlformenden Elektrode und einer Vorratskathode von zylindrischer Form mit einer von einem porösen Körper gebildeten stirnseitigen Emissionsfläche für Elektronenstrahlröhren aus der DE-A-1 963333 bekannt.

Bislang wurde ausserdem versucht, durch geeignete Materialauswahl bzw. Materialkombinationen der im System axial stehenden Befestigungsfolien eine Lagekonstanz der Vorratskathode in einem als strahlformende Elektrode verwendeten Wehnelt-Zylinder bei verschiedenen Betriebstemperaturen zu erreichen.

Die bisher verwendeten axialen Befestigungselemente der Vorratskathode im Wehnelt-Zylinder geben bei verschiedenen Umgebungstemperaturen Anlass zu Positionsänderungen der Vorratskathode im Wehnelt-Zylinder und damit zur Strahldefokussierung.

Der Erfindung liegt die Aufgabe zugrunde, bei einem Strahlerzeugersystem eine Positionsänderung der Vorratskathode in der strahlformenden Elektrode bei verschiedenen Umgebungstemperaturen zu unterbinden und damit eine Strahldefokussierung zu vermeiden.

Diese Aufgabe wird erfindungsgemäss durch ein Strahlerzeugersystem mit den Merkmalen des Anspruchs 1 gelöst.

Die Kathodenhalterung besteht dabei vorzugsweise aus Tantal oder Molybdän.

Die Vorratskathode ist nunmehr unmittelbar unterhalb der Emissionsscheibe direkt mit der strahlformenden als Wehnelt-Zylinder ausgebildeten Elektrode verbunden. Dies wird vorteilhaft mit Hilfe einer Scheibe bewerkstelligt, in die radial Schiltze eingestanzt sind. Die stehenbleibenden Stege werden bei gerader Teilung abwechselnd nach oben und nach unten ausgelenkt. Bei Temperaturschwankungen werden dadurch die in radialer Richtung auftretenden Ausdehnungen (Zusammenziehungen) von den nach oben und unten ausgelenkten Stegen aufgenommen. Bei symmetrischer Steganordnung und homogener Materialbeschaffenheit der Emissionsscheibe treten dann Wärmebewegungsdifferenzen zwischen Vorratskathode und dem Wehnelt-Zylinder in axialer Richtung nicht auf.

Die Erfindung wird anhand eines bevorzugten Ausführungsbeispiels weiter erläutert. Einander entsprechende Teile sind in den Figuren mit den gleichen Bezugszeichen versehen. Teile, die nicht unbedingt zum Verständnis der Erfindung beitragen, sind in den Figuren unbezeichnet oder weggelassen. Es zeigen:

Fig. das schematisch teilweise im Schnitt dargestellte Strahlerzeugersystem gemäss der Erfindung und

Fig.2 eine Seitenansicht schematisch teilweise im Schnitt des Strahlerzeugersystems nach Fig. 1.

Das in den Figuren 1 und 2 dargestellte Strahlerzeugersystem besteht im wesentlichen aus der Vorratskathode 1, die unterhalb der Emissionsscheibe 2 durch eine radiale Kathodenhalterung 3 direkt mit der strahlformenden Elektrode 4, in diesem Ausführungsbeispiel einem Wehnelt-Zylinder verbunden ist. Die Anschlüsse für die indirekte Heizung der Vorratskathode 1 sind mit dem Bezugszeichen 5 versehen. Die Kathodenhalterung 3 hat vorzugsweise die Form einer Scheibe, in die radial Schlitze eingestanzt sind. Die stehenbleibenden Stege sind bei gerader Teilung abwechselnd nach unten und oben ausgelenkt. Die Vorratskathode 1 ist an der als Kathodenhalterung 3 dienenden, mit Stegen versehenen Scheibe mittels Ringen 7, 8 befestigt. Zur Befestigung der Scheibe im Wehnelt-Zylinder. (strahlformende Elektrode 4) ist ein Befestigungsring 6 vorgesehen. Als Material für die als Kathodenhalterung 3 dienende Scheibe finden Metalle mit hohem Schmelzpunkt wie Tantal oder Molybdän Verwendung.

## Patentansprüche

1. Strahlerzeugersystem für Elektronenröhren, insbesondere Wanderfeldröhren, mit einem Wehnelt-Zylinder als strahlformende Elektrode (4) und einer Vorratskathode (1), die koaxial im Wehnelt-Zylinder angebracht ist, und die durch eine radiale Kathodenhalterung (3) direkt mit der strahlformenden Elektrode (4) verbunden ist, dadurch gekennzeichnet, dass die Vorratskathode (1) einen zylinderförmigen Träger enthält, der auf der Stirnseite mit einer Emissionsscheibe (2) versehen und unmittelbar unterhalb der Emissionsscheibe (2) durch die radiale Kathodenhalterung (3) direkt mit der strahlformenden Elektrode (4) verbunden ist, wobei die Kathodenhalterung (3) aus einer Scheibe besteht, in die radial Schlitze eingestanzt sind und dass die stehenbleibenden Stege in symmetrischer Anordnung abwechselnd nach oben und nach unten ausgelenkt sind.

2. Strahlerzeugersystem nach Anspruch 1, dadurch gekennzeichnet, dass die Kathodenhalterung (3) aus Tantal oder Molybdän besteht.

## Claims

1. Electron gun systems for electron tubes, in particular travelling wave tubes, comprising a Wehnelt cylinder as a beam-forming electrode (4) and a supply cathode (1) arranged coaxially in the Wehnelt cylinder and directly connected to the beam-forming electrode (4) by a radial cathode holder (3), characterised in that the supply cathode (1) contains a cylindrical carrier provided on its front face with an emission plate (2) and directly connected by the radial cathode holder (3) to the beam-forming electrode (4), where the cathode holder (3) consists of a plate into which radial slots are stamped and the residual links are alternately deflected upwards and downwards in a symmetrical arrangement.

2. An electron gun system as claimed in Claim 1, characterised in that the cathode holder (3) consists of tantalum or molybdenum.

## Revendications

1. Canon à électrons pour tubes à électrons, en particulier pour tubes à ondes progressives, comprenant un cylindre de Wehnelt en tant qu'électrode (4) formatrice de faisceau et une cathode de réserve (1) qui est disposée coaxialement dans le cylindre de Wehnelt et qui est reliée directement à l'électrode (4) formatrice de faisceau par un support de cathode radial (3), caractérisé en ce que la cathode de réserve (1) contient un support cylindrique qui est pourvu sur le côté frontal d'un disque d'émission (2) et qui est relié directement, et immédiatement sous le disque d'émission (2) et par le support de cathode radial (3), à l'électrode (4) formatrice de faisceau, le support de cathode (3) étant constitué d'un disque dans lequel sont découpées des fentes radiales, et que les languettes subsistantes de ce disque sont alternativement déviées vers le haut et vers le bas dans une disposition symétrique.

2. Canon à électrons selon la revendication 1, caractérisé en ce que le support de cathode (3) est en tantale ou en molybdène.
